# FASCICULE DE BREVET EUROPEEN

(11) **EP 0 172 111 B1**
(45) Date de publication et mention de la délivrance du brevet: **24.05.1989**
(21) Numéro de dépôt: 85401614.4
(22) Date de dépôt: 07.08.1985
(51) Int. Cl.: A47B 96/14, A47B 57/06

(54) **Cornière support de plateau, panneau ou autre et meuble formé à l'aide de cornière de ce type**
Winkelstütze für eine Ablage, Verkleidung usw. und daraus gebautes Möbel
Angle-bar supporting shelves, panels or the like, and furniture incorporating the same

(30) Priorité: 08.08.1984 FR 8412569
(43) Date de publication de la demande: 19.02.1986
(73) Titulaire: FACOM, Société dite:, 91423 Morangis Cédex (FR)
(72) Inventeur: Flavigny, Jean-Pierre, F-91310 Linas (FR)
(74) Mandataire: Moncheny, Michel

(56) Documents cités:
- DE-C- 810 181
- FR-A- 1 294 322
- GB-A- 570 503

## Description

Il est courant actuellement d'utiliser des cornières perforées pour supporter des étagères, des plateaux ou analogues et former ainsi des meubles de rangement démontables et adaptables. Ces cornières comportent sur chacune de leurs ailes und série de perforations régulièrement réparties sur leur longueur qui peuvent être traversées par des organes de fixation. L'assemblage des éléments à supporter est ainsi extrêmement facile et les organes de fixation restent à tout moment accessibles en vue d'un démontage ou autre. Malheureusement, les organes de fixation font saillie sur la surface de la cornière et présentent ainsi und danger certain lors de l'utilisation.

Pour cette raison les cornières de support décrites dans le DE-C 810 181 comportent à l'extrémité de chacune de leurs ailes une bande latérale rabattue vers l'intérieur dans laquelle est pratiquée la ligne de perforations. Les têtes des éléments de fixation introduits dans ces perforations sont ainsi logées entre la bande rabattue et la partie pleine en vis-à-vis de l'aile et ne risquent plus de former des saillies susceptibles d'être accrochées. Malheureusement les perforations ne sont plus accessibles que de l'intérieur de la cornière ce qui limite considérablement les possibilités de montage d'organes sur cette dernière.

Il est également connu d'après le GB-A 570 503 de former sur chacune des ailes de la cornière des ondulations longitudinales de rigidification, telles que les perforations se trouvent au fond d'une rainure extérieure. Les têtes des organes de fixation sont alors logées dans cette rainure, ce qui réduit considérablement les risques d'accrochage, sans toutefois les supprimer totalement. En outre avec ces cornières, comme avec les précédentes, les possibilités de montage d'organes sont limitées.

La présente invention a pour but de remédier à ces inconvénients en réalisant une cornière de support qui non seulement supprime les risques d'accrochage dûs aux organes de fixation, mais permette un montage et un démontage facile d'éléments divers et multiples.

Cette invention a en effet pour objet, une cornière support de plateaux, panneaux ou autres, dont chaque aile comporte une bande latérale rabattue vers l'intérieur dans laquelle est pratiquée une ligne de perforations destinées à la réception d'éléments de fixation et réparties pratiquement sur toute sa longueur, caractérisée en ce qu'elle est profilée et comporte, de part et d'autre d'une partie centrale aplatie, deux ailes dont la section droite présente une double courbure sensiblement en forme de S, qui délimitent chacune une rainure extérieure dont le fond plat comporte une série de perforations réparties sur sa longueur, et qui sont terminées chacune par la bande plate rabattue vers l'intérieur et munie de perforations.

Une telle cornière peut supporter d'une part des organes accrochés entre ses ailes sur la bande rabattue et/ou sur le fond des rainures extérieures, et d'autre part des organes extérieurs fixés dans les perforations du fond des rainures extérieures soit au même niveau, soit à des niveaux différents, sans aucun risque d'accrochage extérieur.

L'invention s'étend également aux meubles ou analogues dont les montants sont formés par des cornières qui supportent au moins un plateau fixé directement sur ces cornières ou par l'intermédiaire de supports d'angle accrochés simultanément dans des perforations appartenant aux deux ailes.

Un tel meuble peut également supporter des étagères, paniers ou autres extérieurs.

La description ci-dessous de modes de réalisation donnés à titre d'exempte non limitatifs et représentés aux dessins annexés, fera d'ailleurs ressortir les avantages et caractéristiques de l'invention.

Sur ces dessins:
- la fig. 1 est une vue en perspective éclatée de l'assemblage formé par une cornière profilée selon l'invention et différents organes de support;
- la fig. 2 est une vue en coupe transversale d'un autre assemblage d'une cornière profilée avec divers organes de support;
- la fig. 3 est une vue en perspective d'un support d'angle;
- la fig.4 est une vue analogue à la fig. d'un autre support d'angle;
- la fig. est une vue en perspective montrant l'assemblage de plusieurs cornières bout à bout;
- la fig.6 montre en perspective un embout de fermeture de l'extrémité d'une cornière avant son emboîtement dans celle-ci;
- la fig. 7 est une vue en perspective d'un meuble de rangement réalisé au moyen de cornières selon l'invention.

Selon un mode de réalisation préféré représenté sur la fig. 2, une cornière destinée au support de plateaux, étagères, paniers ou autres est profilée, par exemple sur une machine à galets, pour comporter une partie centrale plane 24 d'où partent deux ailes respectivement 21 et 22 qui ont chacune une section à double courbure, sensiblement en forme de S, et sont terminées toutes les deux par une bande rabattue vers l'intérieur, respectivement 25 et 26, munie d'une série de perforations 12. Les bandes 25 et 26 délimitent ainsi chacune avec l'aile correspondante 21 ou 22 un espace ou logement 8 fermé d'un côté par une paroi 10 et 11 et ouvert en direction de la jonction entre les deux ailes de la cornière.

Les perforations 12 peuvent avoir une forme carrée comme représenté sur la fig. 1 ou toute autre forme appropriée pour recevoir des agrafes, boulons, crochets ou autres organes de fixation d'un plateau, d'une équerre ou d'un autre élément de support. Elles peuvent même avoir une forme ronde et être solidaires d'un écrou fixé à l'intérieur du logement 8. Quel que soit le type d'organes utilisés, leur extrémité d'accrochage se logera dans l'espace 8. Par suite, elle sera non seulement invisible de l'extérieur, mais ne présentera aucune saillie sur la face externe des ailes 21 et 22 de sorte qu'aucun risque d'accrochage de l'utilisateur ou d'un objet quelconque ne pourra se présenter.

Par contre, la position des perforations 12 sur les bandes latérales rabattues 25 et 26 les rend parfaitement accessibles. Le bord 27 et 28 opposé à la bande 25 et 26 de chaque aile 21, 22 est lui recourbé vers l'extérieur pour être étroitement appliqué sur la face interne du panneau plat central 24. Ainsi, chaque aile 21, 22 présente extérieurement une rainure 30 qui se prolonge derrière la plaque 24et est délimitée latéralement d'une part par la nervure formée conjointement par le bord 28 et le bord correspondant du panneau 24 et d'autre part par un épaulement 32. Le fond de cette rainure 30 est constitué par une surface plane 34 qui de préférence comporte une série de perforations 36 réparties sur sa longueur. Les perforations 36 peuvent avoir la même forme que les perforations 12 ou une forme différente comme représenté sur la fig. 1.

Par ailleurs, le fond plat 34 de la rainure 30 étant aligné pratiquement avec la bande rabattue 25 ou 26 de l'aile correspondante, les perforations 12 et 36 peuvent éventuellement servir à la fixation d'un même organe de support tel que l'équerre 38 ou le plateau 40 représentés sur la fig. 1. L'une des branches 39 de l'équerre 38 comporte en effet une série de perforations 42 dont l'espacement correspond à la distance qui sépare les perforations 12 et 36 de la cornière, tandis que son autre branche 41 comporte des perforations 44 dont l'écartement correspond à celui des perforations 12 ou 36 entre elles. Cette équerre 38 peut donc être fixée sur la cornière par des organes de fixation traversant aussi bien les perforations 12 que les perforations 36. Par exemple, elle sera fixée au moyen d'un boulon 46 traversant une perforation 36 et la perforation 42 placée dans son angle, ainsi que d'un autre boulon ou organe analogue, non représenté, traversant une perforation 12a ainsi que la perforation 42a voisine de la perforation 42 traversée par le boulon 46. Un autre organe de fixation peut également être placé dans l'une des perforations 44 et traverser la perforation 36 correspondante pour renforcer la fixation de la cornière 38 tandis que les autres perforations 42 ou 44 seront utilisées pour maintenir l'organe à supporter par exemple une étagère, un plateau ou autre.

L'équerre 38 pourrait également être supportée uniquement par la bande rabattue 25 de l'aile 21 de la même manière que l'équerre 48 montée sur la bande rabattue 26. Cette équerre est en effet retenue par deux systèmes boulon et écrou 50 traversant les perforations de sa branche verticale 49. Les perforations 42 de sa branche horizontale sont ainsi disponibles pour l'assemblage de l'organe à supporter.

Il est clair que les organes de fixation 46 ou 50 des équerres 38 et 48 ne constituent jamais à l'extérieur de la cornière des saillies dangereuses. En effet, les têtes de boulons qui traversent les perforations 12 ou 12a sont abritées derrière la bande rabattue 25 ou 26 et cachées par la partie pleine de l'aile correspondante. Les organes de fixation traversant les lumières 36 font saillie à l'intérieur de la rainure 30 mais sur une distance qui est toujours inférieure à la largeur de l'épaulement 32 de sorte qu'ils ne se prolongent jamais à l'extérieur de cette rainure.

Il en est de même des organes de fixation, que ce soit des agrafes, des crochets, des boulons ou autres qui assurent la fixation du plateau 40 en traversant successivement des perforations de ce plateau et des perforations 12 et ou 36 de la cornière.

Bien entendu, les perforations 36 peuvent avoir des formes diverses et éventuellement être utilisées pour accrocher des organes de support à l'extérieur de la cornière.

Selon une autre variante représentée plus particulièrement sur les fig. 2 et 5, les rainures 52 formées à l'extérieur de la cornière ont une profondeur inférieure à celle du logement 8 ménagé par la bande rabattue 25 ou 26. En conséquence, les fonds 54 de ces rainures ne sont plus dans le prolongement des bandes rabattues 25 et 26, mais en retrait par rapport à celles-ci, de sorte qu'il existe toujours un espace libre entre eux et l'organe accroché sur les bandes rabattues 25 et 26, que cet organe soit un panneau, une équerre, un plateau ou autre. L'espace ainsi laissé libre peut facilement être utilisé pour loger la tête de fixation d'un organe extérieur. Par exemple, comme le montrent les fig. 5 et 2, une équerre de support d'étagères 56 munie de crochets 58 peut être montée par l'intermédiaire de ses crochets dans deux perforations 36 du fond 54 et faire ainsi saillie à l'extérieur, tandis qu'un autre organe est monté à l'intérieur de la cornière au moyen d'organes traversant les perforations 12 situées au même niveau que les crochets 58. Dans le mode de réalisation représenté sur la fig. 2, l'organe assemblé à l'intérieur est un support d'angle 60 comportant deux bras divergents 62 et 64 réunis entre eux par un fond plan 66. Les bras 62 et 64 font entre eux un angle égal à celui qui sépare les bandes rabattues 25 et 26 de la cornière et ils portent chacun deux pattes d'accrochage extérieures 68 qui sont sensiblement parallèles au plan de symétrie du support 60 et sont ainsi susceptibles de pénétrer simultanément dans des perforations 12 des deux bords 25 et 26 lorsque le support 60 est emboîté dans la cornière par une translation parallèle à son plan de symétrie.

Chacun des bras 62 et 64 est en outre prolongé vers le haut à son extrémité par une languette 70 munie d'une perforation 72 et destinée à s'emboîter dans une fente correspondante d'un plateau ou analogue non représenté. La fixation du support 60 peut être complétée au moyen d'un boulon ou analogue vissé dans un trou 74, taraudé ou équipé d'un écrou, du fond 66, et traversant un trou correspondant 76 du panneau plat 24 de la cornière. La tête de ce boulon ou un écrou fixé sur ce dernier est recouverte ou dissimulé par un bourrelet de garnissage 78 enfilé sur le panneau 24 et emboîté sur les nervures latérales qui délimitent les rainures 52.

Selon la variante représentée sur la fig.4, les bras 62 et 64 du support d'angle sont reliés entre eux par un étrier 80 dont le fond 82 est percé d'un trou 81 de passage d'un organe de fixation qui traverse également un trou 76 du panneau 24. La dimension de l'étrier 80 est telle que le fond 82 se trouve pratiquement en contact avec le panneau 24, ce qui renforce la fixation de l'ensemble. De préférence, le panneau 24 comporte des trous ou perforations 76 répartis sur toute sa longueur.

Les cornières selon l'invention sont tout particulièrement adaptées à constituer les montants ou pieds d'un meuble ou analogue destiné à supporter des pièces ou des outils dans un atelier et par suite à être démonté ou transformé selon les besoins.

Par exemple, le meuble représenté sur la fig. 7 comporte quatre montants 84 qui sont constitués chacun par deux cornières superposées 86, 88 de façon à obtenir la hauteur désirée. Les cornières 86 et 88 sont assemblées entre elles par un organe de liaison 90 qui apparaît clairement sur la fig. 5. Cet organe est constitué en fait par un profilé qui épouse la surface interne de la cornière et est ainsi susceptible de s'emboîter exactement à l'intérieur des deux cornières successives. La partie centrale 92 du profilé de liaison comporte des trous taraudés 94 dont l'écartement correspond à celui des trous 76 du panneau 24 de la cornière ou de préférence à un multiple de la distance qui sépare ces trous. L'organe de liaison 90 est ainsi fixé par des boulons 96 sur chacune des cornières superposées qui sont reliées entre elles de manière rigide sans que les perforations 12 soient obturées.

Les montants 84 sont réunis entre eux à leur partie inférieure par un plateau 98 monté par exemple de la même manière que le plateau 40 de la fig. 1. La partie supérieure du meuble est fermée d'une part par des panneaux latéraux et de fond 100 qui comportent des perforations latérales et sont assemblés aux cornières de la même manière que les équerres 38 et 48 de la fig. 1, et d'autre part par un plateau supérieur 102 et une étagère 104 qui selon leur mode de réalisation sont assemblés directement aux cornières ou portés par des supports d'angle 60. Des tiroirs 105 peuvent bien entendu être montés sous l'étagère 104, tandis qu'un élément de fermeture du type rideau ou analogue 106 ferme l'espace délimité par les panneaux latéraux, le plateau supérieur et l'étagère 104. Un panier 107 est également accroché dans les perforations des quatre cornières constituant les montants 84. Aucun des organes de fixation utilisés ne fait toutefois saillie à l'extérieur du meuble. Par contre, des garnissages 78 assurent un aspect agréable à ce dernier.

A l'extrémité supérieure de chacun des montants 84, la cornière est fermée par un embout 108 emboîté sur elle. Comme le montre plus particulièrement la fig. 6, l'embout 108 comporte une base plate 110 sur laquelle s'élève une nervure 112 ayant la forme générale d'un V dont chacune des ailes comporte deux parties respectivement 114 et 115 qui sont décalées et forment entre elles un épaulement 116. La nervure 112 s'emboîte ainsi facilement sur le profilé de la cornière, les parties 114 des deux ailes s'appuyant sur les parois 54 du fond des rainures 52, tandis que les parties 115 s'emboîtent à l'intérieur du logement 8 délimité par les bandes rabattues 25 et 26. De préférence, la nervure 112 est terminée à chacune de ses extrémités par une lèvre 118 de blocage contre la bande rabattue, d'une part, et de picots extérieurs 120 de contact avec la cornière d'autre part. Bien entendu, les montants 84 peuvent être fermés par des embouts 108 à chacune de leurs extrémités. Dans le mode de réalisation représenté sur la fig. 7, toutefois, les montants 84 reçoivent à leur partie inférieure des embouts, encastrés, supportant des roulettes 122 qui permettent le déplacement du meuble. Bien entendu de tels embouts pourraient recevoir d'autres supports tels que des vérins ou autres.

Il est clair que le meuble ainsi réalisé peut à tout moment être démonté, les organes de fixation restant toujours accessibles. Il peut en outre être complété par exemple en accrochant des équerres 56 dans les perforations 36 qui restent dégagées malgré la présence des garnissages 78. De même, les montants 84 peuvent à tout moment être prolongés au-dessus du plateau 102, par exemple pour recevoir un panneau de suspension d'outils ou analogues.

On dispose donc d'un meuble ou autre qui présente un aspect agréable et ne comporte ni saillies ni aspérités susceptibles d'accrocher ou de blesser. En outre, ce meuble est facile à assembler et peut à tout moment être transformé et adapté si besoin est.

## Revendications

1. Une cornière support de plateaux (102, 98), panneaux ou autres, dont chaque aile comporte une bande latérale rabattue vers l'intérieur (25, 26) dans laquelle est pratiquée une ligne de perforations (36) destinées à la réception d'éléments de fixation (46, 96) et réparties pratiquement sur toute sa longueur, caractérisée en ce qu'elle est profilée et comporte, de part et d'autre d'une partie centrale aplatie (24), deux ailes (21,22) dont la section droite présente une double courbure sensiblement en forme de S, qui délimitent chacune une rainure extérieure (30, 52) dont le fond plat (34, 54) comporte une série de perforations (36) réparties sur sa longueur, et qui sont terminées chacune par la bande plate rabattue vers l'intérieur (25, 26) et munie de perforations (12).

2. Cornière suivant la revendication 1, caractérisée en ce que le fond (34) de la rainure (30) est dans le même plan que la bande rabattue (25, 26) de l'aile.

3. Cornière suivant la revendication 1, caractérisée en ce que le fond (54) de la rainure (52) de l'aile est parallèle à la bande rabattue (25, 26) de celle-ci, mais décalé par rapport à elle.

4. Cornière suivant l'une des revendications 1 à 3, caractérisée en ce que le bord (27, 28) de l'aile qui est opposé à la bande rabattue (25, 26) est recourbé vers l'extérieur parallèlement au panneau plat (24) et fixé sur ce dernier.

5. Cornière suivant l'une des revendications précédentes, caractérisée en ce qu'elle est formée par profilage d'un feuillard ou d'une tôle et réalisée en une seule pièce.

6. Meuble de support d'outils ou autres, caractérisé en ce qu'il comporte quatre montants (84) formés par des cornières suivant l'une des revendications précédentes, qui sont reliés entre eux par au moins un plateau (102, 98).

7. Meuble suivant la revendication 6, caractérisé en ce que les cornières (86, 88) qui forment les montants (84) sont fermées au moins à l'une de leurs extrémités par un embout (108) comportant une plaque de base (110) sur laquelle fait saillie une nervure (114) épousant la forme interne de la cornière et s'emboîtant dans cette dernière.

8. Meuble suivant l'une des revendications 6 et 7, caractérisé en ce que chaque montant (84) est formé par plusieurs cornières (86, 88) assemblées entre elles par un profilé de liaison (90) dont la forme épouse exactement la surface interne de la cornière et qui est traversé par des organes de fixation passant dans des trous (76) percés dans la partie centrale plane (24) de cette dernière.

9. Meuble suivant l'une des revendications 7 et 8, caractérisé en ce qu'il comporte au moins un plateau (102, 104, 98) assemblé à chaque cornière (84, 86) par l'intermédiaire d'un support d'angle (60) ayant deux bras divergents (62 et 64) munis de pattes (68) d'accrochage dans les lumières (12) des bandes rabattues (25 et 26) de la cornière.

10. Meuble suivant l'une des revendications 7 à 9, caractérisé en ce qu'il comporte des équerres extérieures (56) accrochées dans des perforations (36) du fond (34, 54) de la rainure (30, 52) de la cornière.

## Claims

1. Angle iron for supporting plates (102, 98), panels or other objects, each flange of which has a lateral section folded inwards (25, 26) in which there is formed a line of holes (36) intended to receive fixing devices (46, 96) and located at intervals practically over its entire length, characterized in that it is shaped and has on either side of a flat middle part (24) two flanges (21, 22) the cross-section of which has a double bend substantially in the form of an S, which each define an external groove (30, 52) the flat bottom (34, 54) of which has a series of holes (36) located at intervals along its length, and which each have at their ends a flat section folded inwards (25, 26) and provided with holes (12).

2. Angle iron according to Claim 1, characterized in that the bottom (34) of the groove (30) is in the same plane as the folded-back section (25, 26) of the flange.

3. Angle iron according to Claim 1, characterized in that the bottom (54) of the groove (52) of the flange is parallel to the folded-back section (25, 26) of the latter, but offset in relation thereto.

4. Angle iron according to one of Claims 1 to 3, characterized in that the edge (27, 28) of the flange which is opposite the folded-back section (25, 26) is bent outwards, parallel to the flat panel (24), and fixed to the latter.

5. Angle iron according to one of the preceding claims, characterized in that it is formed by shaping a metal strip or plate and made as a single piece.

6. Cabinet for storing tools or other objects, characterized in that it comprises four vertical members (84) consisting of angle irons according to one of the preceding claims, which angle irons are connected to each other by at least one plate (102,98).

7. Cabinet according to Claim 6, characterized in that the angle irons (86, 88) which form the vertical members (84) are closed at least at one of their ends by an endpiece (108) with a base plate (110) from which a rib (114) projects, which rib matches the internal shape of the angle iron and fits into the latter.

8. Cabinet according to either one of Claims 6 and 7, characterized in that each vertical member (84) consists of several angle irons (86, 88) joined together by means of a shaped joining piece (90), the shape of which matches exactly the internal surface of the angle iron and which has passing through it fixing devices passing into holes (76) provided in the flat middle part (24) of the said angle iron.

9. Cabinet according to either one of Claims 7 and 8, characterized in that it comprises at least one plate (102, 104, 98) mounted in each angle iron (84, 86) by means of an angle support bracket (60) having two diverging arms (62 and 64) provided with lugs (68) engaging in openings (12) in the folded-back sections (25 and 26) of the angle iron.

10. Cabinet according to one of Claims 7 to 9, characterized in that it comprises external brackets (56) engaged in holes (36) in the bottom (34, 54) of the groove (30, 52) of the angle iron.

## Patentansprüche

1. Winkelstütze für Ablagen, Verkleidungen usw., von der jeder Schenkel ein seitliches Band (25, 26) aufweist, das nach innen umgeschlagen ist, in das eine Linie von Durchbrüchen (36) ausgebildet ist, die für die Aufnahme von Befestigungselementen (46, 96) bestimmt und praktisch auf ihrer ganzen Länge verteilt sind, dadurch gekennzeichnet, dass sie profiliert ist und einerseits und andererseits eines abgeflachten Zentralbereiches (24) zwei Schenkel (21, 22) aufweist, deren Querschnitt einen doppelten Bogen im wesentlichen von S-Form aufweist, wobei jeder eine Aussenrille (30, 52) begrenzt, deren ebener Boden (34, 54) eine Reihe von Durchbrüchen (36) aufweist, die auf seiner Länge verteilt angeordnet sind, und die jeweils durch das nach innen umgeschlagene flache bzw. ebene Band (25, 26) beendet werden, das mit Durchbrüchen (12) versehen ist.

2. Winkelstütze nach Anspruch 1, dadurch gekennzeichnet, dass der Boden (34) der Rille (30) in der selben Ebene liegt, wie das umgeschlagene Band (25,26) des Schenkels.

3. Winkelstütze nach Anspruch 1, dadurch gekennzeichnet, dass der Boden (54) der Rille (52) des Schenkels parallel zu seinem umgeschlagenen Band (25, 26) jedoch versetzt zu ihm verläuft.

4. Winkelstütze nach einem der Ansprüche 1 bis 3, dadurch gekennzeichnet, dass der Rand (27, 28) des Schenkels, der dem umgeschlagenen Band (25, 26) gegenüberliegt, nach aussen parallel zur ebenen Platte (24) umgebogen und an dieser befestigt ist.

5- Winkelstütze nach einem der vorhergehenden Ansprüche, dadurch gekennzeichnet, dass sie durch Formung eines Bandes oder eines Bleches und aus einem Stück gebildet ist.

6. Möbel für eine Auflage oder Aufnahme von Werkzeugen oder dergleichen, dadurch gekennzeichnet, dass es vier Stützen (84) aufweist, die durch Winkelstützen nach einem der vorhergehenden Ansprüche gebildet sind, die untereinander durch wenigstens eine Platte (102, 98) verbunden sind.

7. Möbel nach Anspruch 6, dadurch gekennzeichnet, dass die Winkelstützen -(86, 88), die die Stützen (84) bilden, an wenigstens einem ihrer Enden durch ein Endstück (108) verschlossen sind, das eine Basisplatte (110) aufweist, auf der eine Rippe (114) vorspringt, die die innere Form der Winkelstütze aufweist und sich mit letzterer ineinanderfügt.

8. Möbel nach Anspruch 6 oder 7, dadurch gekennzeichnet, dass jede Stütze (84) durch mehrere Winkelstützen (86, 88) gebildet ist, die untereinander durch ein Verbindungsprofilteil (90) verbunden sind, deren Form exakt der inneren Oberfläche der Winkelstütze entspricht, und die durch Befestigungsorgane durchsetzt ist, die Öffnungen (76) durchqueren, die in dem ebenen Zentralbereich (24) der letzteren ausgebildet sind.

9. Möbel nach Anspruch 7 oder 8, dadurch gekennzeichnet, dass es wenigstens eine Platte oder Ablage (102, 104, 98) aufweist, die mit jeder Stütze (84) durch eine Winkelauflage (60) verbunden ist, die zwei divergierende Arme (62 und 64) aufweist, die mit Anhängzungen (68) in den Ausnehmungen (12) der umgeschlagenen Bänder (25 und 26) der Winkelstütze angeordnet sind.

10. Möbel nach einem der Ansprüche 7 bis 9, dadurch gekennzeichnet, dass es äussere Winkel (56) aufweist, die in Durchbrüchen (36) des Bodens (34, 54) der Rille (30, 52) der Winkelstütze eingehängt sind.
